# EUROPÄISCHE PATENTSCHRIFT

(11) **EP 0 085 933 B1**
(45) Veröffentlichungstag und Bekanntmachung des Hinweises auf die Patenterteilung: **11.09.1985**
(21) Anmeldenummer: 83100959.2
(22) Anmeldetag: 02.02.1983
(51) Int. Cl.: C11D 1/645, C11D 1/44

(54) **Konzentrierte Wäscheweichspülmittel**
Concentrated laundry softening agents
Compositions adoucissantes concentrées pour le linge

(30) Priorität: 06.02.1982 DE 3204165
(43) Veröffentlichungstag der Anmeldung: 17.08.1983
(73) Patentinhaber: HOECHST AKTIENGESELLSCHAFT, 65926 Frankfurt am Main (DE)
(72) Erfinder: May, Adolf, Dr., D-6238 Hofheim am Taunus (DE); Bücking, Hans-Walter, Dr., D-6233 Kelkheim (Taunus) (DE); Schreiber, Manfred, D-6230 Frankfurt am Main 80 (DE)

## Beschreibung

Es ist bekannt, daß gewaschene Textilien, besonders solche aus Cellulosefasern, nach dem Trocknen eine unangenehme Verhärtung aufweisen. Dies tritt insbesondere dann ein, wenn die Wäsche im Waschautomaten erfolgt. Eine solche unerwünschte Griffverhärtung kann man dadurch beseitigen, daß man die Textilien nach der Wäsche in einem Spülbad mit kationischen Substanzen behandelt, die mindestens zwei langkettige aliphatische Reste im Molekül enthalten. In der Praxis werden für diesen Zweck besonders die in Wasser dispergierbaren Dialkyldimethylammoniumsalze bzw. Imidazolinderivate der Formeln I―III verwendet:

In diesen Formeln bedeutet R, Alkyl oder Alkenyl mit 8-22, vorzugsweise 16-18, Kohlenstoffatomen, R₂ Alkyl mit 1-4 Kohlenstoffatomen, vorzugsweise Methyl, R₃ Methyl oder Wasserstoff, x eine Zahl von 1―5 und A ein Anion wie z. B. Cl^{↔}, Br^{↔}, CH₃OSO^{↔}₃ oder CH₃OPO^{↔}₃.

Wäßrige Dispersionen dieser Rohstoffe lassen sich bis zu einer Konzentration von 10-15 % mit kaltem Wasser herstellen. Höher konzentrierte Formulierungen werden jedoch nach kurzer Lagerzeit dickflüssig, gelartig und lassen sich nicht ohne Gelbildung in kaltem Wasser dispergieren. An ein gutes Konzentrat von Wäscheweichspülmitteln werden daher folgende Anforderungen gestellt: Gute Kaltwasserdispergierbarkeit, kein Nachdicken der Formulierung beim Lagern, keine Trennungserscheinung der Formulierung und keine Bildung von Bodensatz.

Es wurde nun gefunden, daß man diese Forderungen erfüllen kann, wenn man die oben aufgeführten quarternären Ammoniumverbindungen mit einer gewissen Menge eines Fettaminpolyglykolethers kombiniert.

Gegenstand der Erfindung sind somit konzentrierte Wäscheweichspülmittel, die bestehen aus
a) 12 bis 50, vorzugsweise 20 bis 30 Gew.-% einer Verbindung der Formeln worin R, Alkyl oder Alkenyl mit 8-22, vorzugsweise 16-18 Kohlenstoffatomen, R₂ Alkyl mit 1-4 Kohlenstoffatomen, vorzugsweise Methyl, R₃ Methyl oder Wasserstoff, x eine Zahl von 1-5 und A ein Anion, insbesondere Cl^{⊖}, Br^{⊖}, CH₃ oder CH₃ bedeutet,
b) 2 bis 20, vorzugsweise 2 bis 5 Gew.-% eines Fettaminpolyglykolethers der Formel IV worin R Alkyl oder Alkenyl mit 8-22, vorzugsweise 16-18 Kohlenstoffatomen, x und y Wasserstoff oder Methyl, wobei x und y nicht gleichzeitig Methyl sein sollen, n, und n₂ zusammen eine ganze Zahl von 2-50 bevorzugt 25, bedeutet und p und m sind gleichzeitig 0 oder p ist 1 und m ist . 1, 2 oder vorzugsweise 3,
c) 3-30, vorzugsweise 5-15 Gew.-% eines C,-C₃-Alkohols und
d) einer Säure in einer zur Komponente b) equimolaren Menge und
e) Wasser und gegebenenfalls weiteren üblichen Hilfsstoffen entsprechend dem Ausgleich zu 100 Gew.-%.

Bei den Fettaminpolyglykolethern b) handelt es sich um kommerziell verfügbare Produkte (Genamin-S^{*} Marken). Bei der Bereitung der konzentrierten Weichspülmittel gemäß der Erfindung werden die kationischen weichmachenden Verbindungen der Formel I―III zweckmäßig in Form ihrer konzentrierten Lösungen in niederen Alkoholen, vorzusweise Isopropanol oder im Gemisch dieser Alkohole mit Wasser eingesetzt. Die erfindungsgemäßen Wäscheweichspülmittel enthalten daher eine bestimmte Menge solcher niederer Alkohole. Als Säuren kommen in Frage, beispielsweise Essigsäure, Phosphorsäure oder Salzsäure. Diese Säuren werden in einer Menge eingesetzt, die einem Säureequivalent pro Amingruppe in dem Fettaminpolyglykolether b) entspricht.

Darüber hinaus können die erfindungsgemäßen konzentrierten Wäscheweichspülmittel noch weitere übliche Substanzen und Hilfsmittel enthalten, wie z. B. kationische oder nichtionische oberflächenaktive Substanzen, Lösungsvermittler wie z. B. p-Cumolsulfonat, Elektrolyte, Absäuerungsmittel wie z. B. Phosphorsäure, Essigsäure, organische Komplexbildner, optische Aufhellungsmittel sowie Farb-und Duftstoffe. Sie dienen zur zusätzlichen Beeinflussung des Warengriffs oder sonstigen Eigenschaften der zu behandelnden Textilien oder zur Viskositätseinstellung, zur pH-Regulierung oder zur Erhöhung der Kältestabilität.

Die erfindungsgemäßen konzentrierten Wäscheweichspülmittel verleihen beliebigen Textilmaterialien, besonders solchen aus natürlicher oder regenerierter Cellulose, Wolle, Celluloseacetat, -triacetat, Polyamid, Polyacrylnitril, Polyester, Polypropylen einen angenehmen und weichen Griff. Besonders vorteilhaft ist der Einsatz als Wäschenachbehandlungsmittel für Frottee und Leibwäsche. Die Herstellung dieser Wäscheweichspülmischungen erfolgt durch einfaches Vermischen oder Dispergieren der Einzelkomponenten in Wasser. Diese Wäscheweichspülmittel gemäß der Erfindung können entweder eine Verbindung der Formel bis 111 kombiniert mit IV enthalten oder aber sie enthalten ein Gemisch aus 2 oder mehr Verbindungen der Formel I bis III innerhalb der angegebenen Grenzen. Liegt ein Gemisch von zwei oder mehr Verbindungen der Formel I bis III vor, so ist das Mischungsverhältnis untereinander völlig unkritisch und kann jeden beliebigen Wert annehmen.

Die Anwendung dieser Wäscheweichspülmittelkonzentrate erfolgt wie üblich, indem man sie im Anschluß an die Textilwäsche in das letzte Spülwasser gibt. Das so behandelte Textilmaterial wird dann getrocknet. Man kann diese Konzentrate aber zuvor auch verdünnen auf einen Gehalt an Wirksubstanz von 4 bis 8%, wie es bei den handelsüblichen Wäscheweichspülmitteln der Fall ist. Mit entsprechend weniger Wasser lassen sich auch die sogenannten 3- bis 1 Ofach Konzentrate herstellen.

Die oben beschriebenen Wäscheweichspülmittelkonzentrate weisen gute weichmachende Eigenschaften auf.

Sie zeichnen sich durch eine gute Stabilität aus. Die Kaltwasserdispergierbarkeit ist hervorragend. Eine Gelbildung wurde nicht beobachtet. Die Formulierungen zeigen auch in hoher konzentrierter Form eine niedrige Viskosität. Ein Nachdicken (Gelieren) nach längerer Lagerzeit tritt nicht auf.

Auch wurde eine Verbesserung des Griffeffektes festgestellt, so daß überraschenderweise die Fettaminpolyglykoläther nicht nur als Emulgator, sondern als Weichmachungskomponente wirken. Diese Fettaminpolyglykoläther zeigen für sich allein keinen weichmachenden Effekt auf, da sie nicht auf das Gewebe aufziehen.

In den folgenden Beispielen sind einige erfindungsgemäße Wäscheweichspülmittel beschrieben. Prozentangaben sind in allen Fällen Gewichtsprozente. Die Herstellung dieser Wäscheweichspülmittel erfolgt in allen Fällen durch ein einfaches Verrühren in der Kälte von wäßrigen Lösungen der einzelnen Komponenten.

Alle Dispersionen der Beispiele 1 bis 5 sind niedrigviskos und lassen sich in kaltem Wasser gut verdünnen.

## Patentansprüche

1. Konzentrierte Wäscheweichspülmittel bestehend aus
a) 12 bis 50 Gew.-% einer Verbindung der Formeln worin R₁ Alkyl oder Alkenyl mit 8―22, vorzugsweise 16―18 Kohlenstoffatomen, R₂ Alkyl mit 1―4 Kohlenstoffatomen, vorzugsweise Methyl, R₃ Methyl oder Wasserstoff, x eine Zahl von 1―5 und A ein Anion, insbesondere Cl^{↔}, Br^{⊖}, CH₃ oder CH₃ bedeutet,
b) 2 bis 20 Gew.-% eines Fettaminpolyglykolethers der Formel IV worin R Alkyl oder Alkenyl mit 8-22, vorzugsweise 16-18 Kohlenstoffatomen, x und y Wasserstoff oder Methyl, wobei x und y jedoch nicht gleichzeitig Methyl sein sollen, n, und n₂ zusammen eine ganze Zahl von 2-50 bevorzugt 25, bedeutet und p und m sind gleichzeitig 0 oder p ist 1 und m ist 1, 2 oder vorzugsweise 3,
c) 3―30 Gew.-% eines C₁―C₃-Alkohols und
d) einer Säure in einer zur Komponente b) equimolaren Menge und
e) Wasser und gegebenenfalls weiteren üblichen Hilfsstoffen entsprechend dem Ausgleich zu 100 Gew.-%.

2. Konzentrierte Wäscheweichspülmittel nach Anspruch 1 enthaltend 20 bis 30 Gew.-% der Komponente a), 2 bis 5 Gew.-% der Komponente b) und 5 bis 15 Gew.-% eines C₁―C₃-Alkanols.

## Claims

1. Concentrated fabric softeners consisting of
a) from 12 to 50 weight % of a compound of the formulae in which R₁ is alkyl or alkenyl having from 8 to 22, preferably 16 to 18, carbon atoms, R₂ is alkyl having from 1 to 4 carbon atoms, preferably methyl, R₃ is methyl or hydrogen, x is a number of from 1 to 5 and A is an anion, especially Cl^{⊖}, Br^{↔}, CH₃ or CH₃ ,
b) from 2 to 20 weight % of a fatty amine polyglycol ether of the formula IV in which R is alkyl or alkenyl having from 2 to 22, preferably 16 to 18, carbon atoms, x and y each are hydrogen or methyl with the proviso that x and y are not simultaneously methyl, n, and n₂ together are an integer of from 2 to 50, preferably 25, and p and m either are simultaneously zero, or p is 1 and m is 1, 2 or prefarably 3,
c) from 3 to 30 weight % of a C₁―C₃-alcohol,
d) an acid in an amount which is equimolar to component b), and
e) water and optionally further usual auxiliaries in amounts remaining to complete 100 %.

2. Concentrated fabric softeners as claimed in Claim 1 consisting of from 20 to 30 weight % of component a), from 2 to 5 weight % of component b) and from 5 to 15 weight % of a C₁―C₃-alcohol.

## Revendications

1. Assouplissant concentré à ajouter lors du rinçage du linge, caractérisé en ce qu'il consiste en:
a) 12 à 50% en poids d'un composé répondant aux formules: [dans lesquelles R représente un groupe alkyle ou alcényle ayant 8 à 22, de préférence 16 à 18, atomes de carbone; R₂ représente un groupe alkyle ayant 1 à 4 atomes de carbone, de préférence un groupe méthyle; R₃ représente un groupe méthyle ou un atome d'hydrogène; x est un nombre valant 1 à 5; et A représente un anion, notamment Cl^{⊖}, Br^{⊖}, CH₃ ou CH₃ ],
b) 2 à 20% en poids d'un polyéther glycolique d'amine grasse de formule IV: [dans laquelle R représente un groupe alkyle ou alcényle ayant 8 à 22, de préférence 16 à 18, atomes de carbone; x et y représentent un atome d'hydrogène ou un groupe méthyle, les symboles x et y ne devant cependant pas représenter simultanément un groupe méthyle, n, et n₂ représentent, ensemble, un nombre entier valant de 2 à 50, et valent de préférence 25, et p et m sont simultanément nuls ou bien p vaut 1 et m vaut 1, 2 ou de préférence 3],
c) 3 à 30% en poids d'un alcool en C₁ à C₃, et
d) un acide en une quantité équimolaire du composant b) et
e) de l'eau et éventuellement d'autres adjuvants usuels pour compléter à 100 % en poids.

2. Assouplissant concentré à ajouter lors du rinçage du linge, selon la revendication 1, caractérisé en ce qu'il contient 20 à 30 % en poids du composant a), 2 à 5 % en poids du composant b) et 5 à 15 % en poids d'un alcanol en C₁ à C₃.
